# EUROPÄISCHE PATENTSCHRIFT

(11) **EP 0 144 003 B1**
(45) Veröffentlichungstag und Bekanntmachung des Hinweises auf die Patenterteilung: **31.05.1989**
(21) Anmeldenummer: 84113261.6
(22) Anmeldetag: 03.11.1984
(51) Int. Cl.: B27L 5/06

(54) **Vorrichtung zur Erzeugung von Kantholz durch spanloses Abtrennen von Seitenbrettern**
Apparatus for the production of squared timber from logs by slicing boards on opposite sides thereof
Dispositif pour la fabrication de bois équarri à partir de troncs d'arbre en y tranchant des planches sur les côtés opposés

(30) Priorität: 30.11.1983 DE 3343294
(43) Veröffentlichungstag der Anmeldung: 12.06.1985
(73) Patentinhaber: Gebrüder Linck Maschinenfabrik "Gatterlinck" GmbH & Co. KG, D-77697 Oberkirch (DE)
(72) Erfinder: Traben, Josef, D-7602 Oberkirch (DE)
(74) Vertreter: Fuchs Mehler Weiss

(56) Entgegenhaltungen:
- DE-A- 3 040 913
- DE-B- 2 751 238
- US-A- 1 503 784

## Beschreibung

Die Erfindung betrifft eine Vorrichtung zur Erzeugung von einem Kantholz unter spanlosem Abtrennen einer Folge von Seitenbrettern von gegenüberliegenden Seiten eines Holzstammes in mehreren unmittelbar aufeinanderfolgenden Schneidvorgängen in Längsrichtung des Stammes mit einer den Holzstamm aufnehmenden und in Längsrichtung bewegenden Vorschubeinrichtung sowie einer Bearbeitungseinrichtung, in der zu beiden Seiten des zu bearbeitenden Holzstammes jeweils mehrere Messer hintereinander gestaffelt zu einer für eine gemeinsame Schwingbewegung antreibbaren Schneidgruppen auf jeder Seite zusammengefaßt sind, wobei jedem Messer jeweils eine Druckleiste vorgelagert ist und zwischen jedem Messer und der Druckleiste des nachfolgenden Messer sowie gegebenenfalls vor der ersten Druckleiste und hinter dem letzten Messer jeder Schneidgruppe eine die Bearbeitungsfläche des Holzstammes berührende Führungsleiste vorgesehen ist, die mit der jeweiligen Schneidgruppe verbunden ist.

Eine solche Vorrichtung zum Erzeugen von Nutzholz aus Rundholzstämmen, aber auch aus angeflachten Stämmen und Kantholz, bei der der mittlere Bereich des Stammes zu Kantholz verarbeitet wird und die außerhalb des zu erzeugenden Kantholzes liegenden Holzabschnitte an zwei einander gegenüberliegenden Seiten des Holzstammes bei der Vorschubbewegung des Stammes in seiner Längsrichtung in mehreren unmittelbar aufeinanderfolgenden Schneidvorgängen spanlos in Bretter zerlegt werden, ist Gegenstand des deutschen Patentes 2 514 901 und des dazugehörigen Zusatzpatentes 2 751 238. Zur näheren Erläuterung einer solchen Vorrichtung und des zugrundeliegenden Verfahrens wird auf den Inhalt dieser Patentschriften verwiesen, auf denen der vorliegende Gegenstand unmittelbar aufbaut.

Das spanlose seitliche Abtrennen von Brettern von einem Holzstamm, das aus Gründen des dabei fehlenden Abfalles sehr erstrebenswert ist, ist mit verschiedenen technischen Schwierigkeiten verbunden. Ansonsten hätte sich ein solches Verfahren sicher schon früher in der Praxis durchgesetzt. Eines der größten Probleme bietet dabei das Erzielen einer akzeptablen einwandfreien Erzeugnisoberfläche, da bei dem spanlosen Abtrennen der Seitenbretter durch Schneidvorgänge mit Messern endlicher Dicke die Gefahr des vorzeitigen Spaltens und Ausreißens von Holz besteht.

Um dies zu vermeiden, wurden mit dem Zusatzpatent 2 751 238 bereits zusätzliche Führungsleisten für das unter Abarbeitung befindliche Model beansprucht, die jeweils zwischen einem Messer und der dem nächsten Messer vorgelagerten Druckleiste angeordnet sind.

Während die Druckleisten dafür vorgesehen sind in unmittelbarer Messerschneidennähe einen Druck auf die Holzoberfläche auszuüben, um ein vorzeitiges Abspalten des nächsten zu erzeugenden Brettes zu verhindern, und dementsprechend eine nur verhältnismäßig geringe An druckfläche aufweisen, weisen die zusätzlich zwischengeschalteten Führungsleisten eine gegenüber den Druckleisten wesentlich größere Anlagefläche auf, da sie weniger einen hohen örtlichen Druck ausüben sollen, sondern das Model vor dem nächsten Tennvorgang wieder in einer gewünschten Ausrichtung führen, falls dieses beispielsweise infolge unterschiedlicher Holzhärte auf beiden Seiten des Stammes eine Tendenz zeigen sollte, seitlich auszuweichen. Es hatte sich herausgestellt, daß ohne eine solche zusätzliche Führung eine annehmbare Oberflächenqualität der abgetrennten Bretter meist nicht erreicht werden kann. Weiterhin üben die Führungsleisten eine glättende Wirkung auf die äußere Holzoberfläche aus, wenn man zusätzlich berücksichtigt, daß auch diese Führungsleisten durch ihre feste Anbringung an den schwingenden Messerrahmen ständig nicht nur eine Relativbewegung in Vorschubrichtung des Holzes zu der Holzoberfläche ausüben, sondern darüber hinaus auch eine kreisende oder oszillierende Bewegung, die zumindest unter einem Winkel zur Vorschubrichtung verläuft.

Bei den aus den beiden genannten Patentschriften bekanten Vorrichtungen werden die beiden seitlichen Messergruppen entsprechend dem gerade zu verarbeitenden Stammdurchmesser bzw. entsprechend der Stärke des letztlich zu erzeugenden Kantholzes auf einen bestimmten seitlichen Abstand zu Längsachse des Vorschubweges fest eingestellt. Wenn in der DE-PS-2 751 238 die Rede davon ist, daß die Führungsleisten von beiden Seiten einen Druck auf den Holzstamm ausüben, so wird dieser Druck im wesentlichen durch die Reaktion des elastischen Holzmateriales selbst erzeugt. Dies ist einleuchtend, wenn man die Messer und Führungsleistenanordnung in der beigefügten Zeichnung betrachtet. Die den ersten Messern vorgeschalteten Führungsleisten wurden bei der bekannten Vorgehensweise derart fest eingestellt, daß ihr seitlicher Abstand der Abmessung des meist vorher seitlich angeflachten Stammes entsprach, wobei durch eine geringfügige Verengung gegenüber den Stammdurchmesser eine Führung unter gewissem Druck erreicht werden konnte. Die Andruckwirkung der weiteren Führungsleisten war einerseits durch die Abstufung ihrer Einstellung innerhalb des Messerrahmens sowie durch die Einstellung der Messer bestimmt. Nimmt ein bestimmtes Messer mehr Holz ab als vorgesehen, so kann dadurch der Andruck der nachfolgenden Führungsleiste vermindert werden. Andererseits besitzt das Holz eine bestimmte Rückfederungswirkung, so daß bei richtiger Einstellung von Messer und nachfolgender Führungsleiste dennoch eine Druckwirkung zwischen dem Holz und den beiden sich gegenüberlieganden Führungsleisten besteht.

Wie aus den vorstehenden Ausführungen abzuleiten ist, können die Verhältnisse auch unter Verwendung der zusätzlichen Führungsleisten nach wie vor verhältnismäßig undefiniert sein, was sich nachteilig auf die Qualität der gewonnenen Erzeugnisse auswirkt. Außerdem ist zu beachten, daß sich unterschiedlicher oder wechselnder Druck der Andruck- und Führungsleisten auch auf deren Reibungsverluste auf der Holzoberfläche und somit auf die Energieaufnahme durch die Schwingantriebe der Messergruppen und insgesammt auf die Energieaufnahme des Vorschubantriebes auswirkt.

Der Erfindung liegt daher die Aufgabe zugrunde, im Interesse einer Verbesserung der erhaltenen Erzeugnisqualität und einer kostengünstigeren Betriebsweise durch geringere Energieaufnahme die Verhältnisse innerhalb der Vorrichtung konstanter und beeinflußbar zu gestalten.

Dies wird bei einer Vorrichtung der eingangs bezeichneten Art erfindungsgemäß dadurch erreicht, daß die eine der Schneidgruppen auf einen bestimmten Abstand von der Längsachse der Vorschubeinrichtung fest einstellbar und die gegenüberliegende Schneidgruppe mit definiertem Druck gegen den in Bearbeitung befindlichen Stamm anpreßbar ist.

Der für eine solche Anpressung erforderliche Hub braucht nur verhältnismäßig klein zu sein, weswegen die beiden sich gegenüberliegenden Schneidgruppen für ihre symmetrische Grundeinstellung je nach Dicke des zu verarbeitenden Holzes zweckmäßigerweise beide auf quer zur Transportrichtung verschiebbaren Schnitten angeordnet werden, die dann jedoch für die Verarbeitung einer bestimmten Holzdicke fest eingestellt werden. Die anpreßbare Schneidgruppe ist dann vorteilhafterweise zusätzlich zu dem zugehörigen Schlitten und relativ zu diesem für den Anpreßhub in Querrichtung verschiebbar, wobei der Anpreßantrieb am zugehörigen Schlitten angreifen muß.

Aus praktischen Gründen ist es zweckmäßig, die anpreßbare Schneidgruppe in ihrer Anstellbewegung parallel zu führen. Insoweit die einzelnen Elemente der anpreßbaren Schneidgruppe richtig eingestellt sind, wird durch eine solche Ausführung ein zufriedenstellender Erfolg erzielt. Es ist natürlich auch möglich, die anpreßbare Schneidgruppe um eine senkrechte Achse schwenkbar anzulenken, so daß sich der Anpreßdruck jeweils gleichmäßig auf die gesamte Länge der Schneidgruppe verteilt. Bei einer solchen Ausführung müßten jedoch besondere Vorkehrungen getroffen werden, die jeweils den Zustand bei Einführen eines neuen Stammes in die Bearbeitungseinhet berücksichtigen. Bei einer Parallelführung der anpreßbaren Schneidgruppe reicht es aus, vor den Schneidgruppen einen Sensor, beispielsweise eine Lichtschranke vorzusehen, die das Vorhandensein von Holz abfühlt und den Anpreßantrieb entsprechend betätigt. Dafür können bei einem Hell-Dunkel-Übergang entsprechend einem Stammanfang und einem Dunkel-Hell-Übergang entsprechend einem Stammende der Vorschubgeschwindigkeit entsprechende unterschiedliche Verzögerungszeiten für das Anpressen bzw. Lösen des Anpreßantriebes vorgesehen werden.

Bei einer schwenkbar gelagerten, anpreßbaren Schneidgruppe müßte bei Einführen eines neuen Stammanfanges gewährleistet sein, daß die Enden der beiden Schneidgruppen nicht zu weit zusammengeführt werden, bevor der Stammanfang das Ende der Schineidgruppe erreicht hat. Dies könnte beispielsweise dadurch geschehen, daß ein ausfahrbarer Anschlag die Schneidgruppen am Ende in bestimmtem Abstand hält, bis das Eintreffen des Stammamfanges dort signalisiert wird und der Anschlag entsprechend zurückgefahren werden kann.

Auch kann es unter bestimmten Voraussetzungen zweckmäßig sein, die anpreßbaren Schneidgruppen sektionsweise auszuführen, wobei eine Parallelführung in der Anstellbewegung beibehalten werden kann, dennoch aber eine individuelle Druckverteilung erreichbar ist.

Als Anpreßantreibe können hydraulische oder pneumatische Zylinder vorgesehen werden, es sind aber ebensogut auch elektromotorische und andere Antriebe möglich. Die Rückfahrbewegung der anpreßbaren Schneidgruppe wird zweckmäßigerweise durch Anschläge am zugehörigen Schlitten begrenzt, wodurch sich der Bewegungshub im lediglich erforderlichen geringen Ausmaß halten läßt.

Bei einer bevorzugten Ausführungsform der Vorrichtung ist vorgesehen, vor den ersten zu den Schneidgruppen gehörigen Führungsleisten weitere Führungsflächen vorzusehen, die unabhängig von der Anpreßbewegung des einen Schneidrahmens in fest eingestelltem Abstand zueinander verbleiben. Diese Führungsflächen werden durch die symmetrische Einstellbewegung der die Schneidgruppen tragenden Schlitten auf einen für einen bestimmten Stammdurchmesser erforderlichen festen Abstand eingestellt. Für die Verarbeitung von Rundholzstämmen ist es zweckmäßig, die beiden seitlichen Flächen des Stammes, die zwischen diese vorgeschalteten, fest eingestellten Führungsflächen gelangen, vorher anzuflachen. Zu diesem Zweck sind den Führungsflächen daher vorteilhafterweise noch Fräsköpfe vorgeschaltet. Diese Fräsköpfe werden in Abstimmung mit den Führungsflächen so eingestellt, daß die Stärke des angeflachten Stammes im wesentlichen mit dem eingestellten Abstand zwischen den Führungsflächen übereinstimmt. Es ist nicht zweckmäßig, die Vorrichtung derart auszuführen, daß die ersten Führungsleisten des anpreßbaren Schneidgruppenbereiches noch mit unebenen Stammflächen in Berührung kommen. Unter solchen Voraussetzungen wäre ein gleichmäßiges Arbeiten der nachfolgenden Messergruppen nicht gewährleistet.

Im folgenden wird ein Ausführungsbeispiel der Erfindung unter Hinweis auf die beigefügten Zeichnungen im einzelnen näher beschrieben. Die Fig. 1 reicht aus, um die Merkmale der vorliegenden Erfindung zu erläutern. Für ein besseres Verständnis der Vorrichtung im Hinblick auf ihre übrige Ausführumng wird auf die beiden eingangs erwähnten Patentschriften verwiesen. Die Zeichnungen stellen dar:
Figur 1: Eine Draufsicht auf die Vorrichtung mit einem Stellantrieb und
Figur 2: eine Draufsicht auf die Vorrichtung mit zwei Stellantrieben

Der in Draufsicht Figur 1 dargestellte Teil der Vorrichtung besteht aus einer Stammeinzugseinrichtung 1 mit einer Reihe von paarweise angeordneten, symmetrisch zusammenschwenkbaren angetriebenen Einzugswalzen 2 sowie der nachgeschalteten Bearbeitungseinrichtung 3. Diese weist einen Grundrahmen 4 auf, der insgesamt mit dem (nicht dargestellten) Schwingantrieb für die Schneidgruppen versehen sein kann. Der Grundrahmen 4 enthält Querführungen 5, auf denen Schlitten 6 mittels eines Spindelantriebes 7 symmetrisch zur Längsachse der Stammeinzugseinrichtung parallel geführt aufeinander zu oder voneinander weg bewegt werden können. Jeder dieser Schlitten 6 ist in seinem sich an die Stammeinzugseinrichtuing 1 anschließenden Eingangsbereich mit einem um eine senkrechte Achse rotierbar angetriebenen Fräser 8 versehen, der dem Anflachen jeweils einer seitlichen Fläche des in Verarbeitung befindlichen Baumstammes 9 dient. Auf die Fräser 8 folgen Führungsflächen 10, die sich in Berührung mit den angeflachten Seiten des Baumstames 9 befinden. Bei Verarbeitung von Kantholz bzw. bereits seitlich angeflachten Stämmen können die Fräser 8 relativ zu den Schlitten 6 außer Eingriff mit dem in Verarbeitung befindlichen Stamm oder Model 9 zurückgefahren werden. Die Führungsflächen 10 sind zwar im allgemeinen einstellbar in bezug auf die Schlitten 6 ausgeführt, sie werden aber in Zusammenwirken mit der Eindringtiefe der Fräser 8 auf eine feste Position auf den Schlitten 6 eingestellt.

Auf die Führungsflächen 10 folgt eine Lichtschranke 11, deren Empfänger bzw. Sender jeweils auf einem der Schlitten 6 angebracht ist. Diese Lichtschranke 11 signalisiert, ob sich ein Stamm im Eintrittsbereich der Bearbeitungseinrichtung 3 befindet. Hinter der Lichtschranke 11 sind nun die gestaffelten Schneidgruppen als wesentliche Elemente der Bearbeitungseinrichtung angeordnet. Während die Schneidgruppe 12 fest auf dem zugehörigen Schlitten 6 angebracht ist, ist die in der Zeichnung unten dargestellte Schneidgruppe 13 auf einem getrennten Rahmen 14 angebracht, der in Querrichtung zur Vorschubrichtung des Holzes 9 relativ zu dem zugehörigen Schlitten 6 um einen begrenzten Hub verschiebbar ist. In seiner Bewegung relativ zum Schlitten 6 ist der Rahmen 14 ebenfalls durch (nicht gezeigte) Mittel parallel geführt, so daß er sich bei seiner Bewegung nicht verkanten kann. Antriebsmäßig ist der Rahmen 14 mit dem zugehörigen Schlitten 6 über einen beispielsweise hydaulischen Stellantrieb 15 verbunden, dessen Zylinder 16 an Schlitten 6 angebracht, und dessen Kolbenstange 17 am Rahmen 14 angelenkt ist. Zur Begrenzung des Rückholhubes zwischen Rahmen 14 und Schlitten 6 sind Anschläge 18 vorgesehen.

Jede der Schneidgruppen 12, 13 besteht aus einer Reihe von Messereinheiten 19, die jede ein in einem Messerträger 20 eingespanntes Messer 21 aufweisen. Die Messerträger 20 sind jeweils mit Druckleisten 22 und Führungsleisten 23 versehen, wie dies ausführlich in der DE-PS-2 751 238 beschrieben ist. Lediglich im Bereich des ersten und letzten Messers sind entsprechend abweichende Anordnungen vorgesehen.

Zum Abziehen der seitlich abgetrennten Bretter 24 sind Auszugs- und Richtsysteme 25 angeordnet, die die Bretter einerseits aus dem Arbeitsbereich entfernen und andererseits die durch den Abtrennvorgang eingetretene Krümmung der Bretter wieder rückgängig machen. Das verbleibende Kantholz 26 wird mittels einer nur schematisch angedeuteten Auszugseinrichtung 27 entfernt.

Beim Betrieb der Vorrichtung werden die Schlitten 6 mit den Fräsern 8 und den Führungsflächen 10 auf einen bestimmten, dem zu verarbeitenden Stammdurchmesser entsprechenden Abstand zusammengefahren und in dieser Stellung arretiert. Der Stellantrieb 15 des Rahmens 14 ist zurückgefahren, so daß der Rahmen 14 an den Anschlägen 18 des Schlittens 6 anliegt. Tritt ein Holzstamm 9 nach dem Anflachen seiner beiden Seiten durch die Fräser 8 zwischen die Führungsflächen 10 und in die Lichtschranke 11, so signalisiert letztere das Vorhandensein von Holz und veranlaßt den hydraulischen Stellantrieb 15, die im Rahmen 14 angeordnete Schneidgruppe 13 gegen das Model anzupressen. Beim Einschnitt von Hölzern gleicher Dimension kann die Schneidgruppe 13 in ihrer voreingestellten Position verbleiben, so daß Hölzer kontinuierlich, d.h. ohne Abstand bearbeitet werden können. Beim Einschnitt unterschiedlicher Holzdimensionen wird, nachdem das Holz die Schneidgruppen 12 und 13 sowie eine im Austrittsbereich vorgesehene Lichtschranke 28 verlassen hat, der Rahmen 14 mittels Stellantrieb 15 zurück an die Anschläge 18 gefahren.

Es ist wesentlich darauf hinzuweisen, daß die eine geringe Andruckfläche aufweisenden Druckleisten 22 im allgemeinen so einzustellen sind, daß sie gegenüber den großflächigeren Führungsleisten 23 zur Längsachse der Vorrichtung hin etwas vorspringen. Dadurch wird gewährleistet, daß die Andruckleisten 22 immer mit einer bestimmten Eindringtiefe und auch einer ziemlich genau festgelegten Anpreßkraft vor dem nachfolgenden Messer in das Holz eindringen und so für konstante Schneidbedingungen sorgen. Dabei schließen die Führungsleisten 23 den in Abarbeitung befindlichen Stamm zwischen sich ein und üben von beiden Seiten einen verhältnismäßig konstanten und wählbaren Druck auf das Holz aus. Es hat sich gezeigt, daß durch diese Maßnahme ein Erzeugnis wesentlich verbesserter Qualität erhalten werden kann.

In Figur 2 ist eine Vorrichtung mit zwei Stellantrieben 15, die mit unterschiedlichen Kräften beaufschlagt werden können und deren Zylinder 16 schwenkbar am Schlitten 6 angebracht sind, dargestellt. Um eine Verteilung des Anpreßdruckes auf die gesamte Länge der Schneidgruppe zu verteilen, ist diese mittels eines Anlenkers 29 am Schlitten 6 um eine senkrechte Achse schwenkbar angelenkt.

## Patentansprüche

1. Vorrichtung zur Erzeugung von einem Kantholz (26) unter spanlosem Abtrennen einer Folge von Seitenbretten (24) von gegenüberliegenden Seiten eines Holzstammes (9) in mehreren unmittelbar aufeinanderfolgenden Schneidvorgängen in Längsrichtung des Stammes mit einer den Holzstamum aufnehmenden und in Längsrichtung bewegenden Vorschubeinrichtung (1) sowie einer Bearbeitungseinrichtung (3), in der zu beiden Seiten des zu bearbeitenden Holzstammes jeweils mehrere Messer (21) hintereinander gestaffelt zu einer für eine gemeinsame Schwingbewegung antreibbaren Schneidgruppe (12, 13) auf jeder Seite zusammengefaßt sind, wobei jedem Messer jeweils eine Druckleiste vorgelagert ist und zwischen jedem Messer und der Druckleiste (22) des nachfolgenden Messers sowie gegebenenfalls vor der ersten Druckleiste und hinter dem letzten Messer jeder Schneidgruppe eine die Bearbeituingsfläche des Holzstammes berührende Führungsleiste (23) vorgesehen ist, die mit der jeweiligen Schneidgruppe (12, 13) verbunden ist, dadurch gekennzeichnet, daß die eine (12) der Schneidgruppen (12, 13) auf einen bestimmten Abstand von der Längsachse der Vorschubeinrichtung (1) fest einstellbar und die gegenüberliegende Schneidgruppe (13) mit definiertem Druck gegen den in Bearbeitung befindlichen Stamm (9) anpreßbar ist.

2. Vorrichtung nach Anspruch 1, dadurch gekennzeichnet, daß die Schneidgruppen (12, 13) auf getrennten Schlitten (6) angeordnet sind, die quer zur Achse der Vorschubeinrichtuing (1) und symmetrisch zu dieser Achse verstellbar sind, und daß die mit bestimmtem Druck anpreßbare Schneidgruppe (13) ihrerseits relativ zu ihrem Schlitten (6) quer zur Achse der Vorschubeinrichtung (1) für einen bestimmten Hub beweglich geführt und mit einem Anpreßantrieb (15) versehen ist, welcher an dem zugehörigen Schilitten (6) abgestützt ist.

3. Vorrichtung nach Anspruch 1 oder 2, dadurch gekennzeichnet, daß die anpreßbare Schneidgruppe (13) in ihrer Querbeweglichkeit parallel geführt ist.

4. Vorrichtung nach Anspruch 1 oder 2, dadurch gekennzeichnet, daß die anpreßbare Schneidgrupp um eine senkrechte Achse schwenkbar gelagert ist, um einen gleichmäßigen Anpreßdruck über die gesamte Länge der Schneidgruppe (13) zu gewährleisten.

5. Vorrichtung nach einem der Ansprüche 1 - 4, dadurch gekennzeichinet, daß der Anpreßantrieb (15) der anpreßbaren Schneidgruppe (13) aus einen hydraulischen oder pneumatischen Zylinder (16, 17) besteht.

6. Vorrichtung nach Anspruch 5, dadurch gekennzeichnet, daß der Anpreßantrieb (15) durch einen Sensor (11) gesteuert ist, darauf die Anwesenheit bzw. Abwesenheit eines Stames (9) vor den Schneidgruppen (12, 13) anspricht.

7. Vorrichtung nach einem der Ansprüche 2 - 6, dadurch gekennzeichnet, daß die die Schneidgruppen (12, 13) tragenden Schlitten (6) jeweils vor den Schneidgruppen (12, 13) mit zusätzlichen seitlichen Führungsflächen (10) für den Holzstanm (9) versehen sind, die unabhängig von der Anpreßbarkeit der einen Schneidgruppe (13) für eine jeweils feste Einstellung symmetrisch zur Achse der Transporteinrichtung (1) ausgebildet sind.

8. Vorrichtung nach Anspruch 7, dadurch gekennzeichnet, daß den zusätzlichen Führungsflächen (10) Fräser (8) zum seitlichen Anflachen des Stammes (9) vorgelagert sind.

9. Vorrichtung nach einem der Ansprüche 1 - 8, dadurch gekennzeichnet, daß die den Messern (21) jeweils vorgelagerten Druckleisten (22) gegenüber den Führungsleisten (23) in Richtung auf die Längsachse der Vorschubeinrichtuing (1) um ein bestimmtes Maß vorspringend angeordnet sind.

## Claims

1. Apparatus for producing squared timber (26) under chipless separation of a sequence of boards (24) from opposite sides of a log (9) in several immediately successive cutting steps in a longitudinal direction of the log, said apparatus comprising a feeding means (1) for receiving and advancing the log longitudinally, and a working means (3) in which at opposite sides of the log to be worked several knives (21) staggered one behind the other are combined on each side to a blade bank (12, 13) each of which is drivable for a joint oscillating movement, each knife being preceded by a pressure bar respectively, and a guide bar which engages the working surface of the log being provided between each knife and the pressure bar (22) of the subsequent knife and, if applicable, in front of the first pressure bar and behind the last knife of each blade bank, respectively, said guide strip being connected to the respective blade bank (12,13), characterized in that one (12) of the blade banks (12,13) is adapted to be set to a defined distance from the logitudinal axis of the feeding means (1) and the opposite blade bank (13) is adapted to be biased with a defined pressure toward the log (9) being processed.

2. Apparatus according to claim 1, characterized in that the blade banks (12, 13) are mounted on separate carriages (6) which are adjustable in symmetry and in a direction transversely of the axis of the feeding means (1), and that the blade bank (13) adapted to be biased with a defined pressure is movably guided relative to its carriage (6) in a direction transversely of the axis of the feeding means (1) for a defined stroke and is provided with a biasing drive (15) which is supported by the associated carriage (6).

3. Apparatus according to claim 1 or 2, characterized in that the biasable blade bank (13) is guided for parallel movement in its transverse movability.

4. Apparatus according to claim 1 or 2, characterized in that the biasable blade bank is pivotally mounted about a vertical axis for guaranteing a uniform pressure over the entire length of the blade bank (13).

5. Apparatus according to anyone of claims 1 - 4, characterized in that the drive (15) of the biasable blade bank (13) consists of a hydraulic or pneumatic cylinder (16, 17).

6. Apparatus according to claim 5, characterized in that the drive (15) is controlled by a sensor (11) which responds to the presence, or respectively. absence of a log (9) upstream of the blade banks (12, 13).

7. Apparatus according to anyone of claims 2 - 6, characterized in that the carriages (6) supporting the blade banks (12, 13) are provided respectively upstream of the blade banks (12, 13) with additional lateral guide surfaces (10) for the log (9) which are adapted to be fixedly set symmetrically to the axis of the feeding means (1) independent from the biasing capability of the one blade bank (13).

8. Apparatus according to claim 7, characterized in that the additional guide surfaces (10) are preceded by milling tools (8) for lateral flattening of the log (9).

9. Apparatus according to anyone of claims 1 - 8, characterized in that the pressure bars (22) preceding each knife (21), respectively, are projecting to a certain extent towards the longitudinal axis of the feeding means (1) beyond the respective guide bars (23).

## Revendications

1. Appareillage pour produire un bois équarri (26) par séparation sans formation de copeaux d'une serie de planches latérales (24) à partir de côtés opposés d'un tronc d'arbre (9) dans plusieurs opérations de coupe se succédant directement dans la direction longitudinale du tronc à l'aide d'un dispositif d'avancememt (1) recevant le tronc d'arbre et le déplaçant dans la direction longitudinale ainsi que d'un dispositif de mise en oeuvre (3), dans lequel il est prévu des deux côtés du tronc d'arbre à mettre en oeuvre respectivement plusieurs lames (21) échelonnées l'une après l'autre et groupées de façon à former de chaque côté un groupe de coupe (12, 13) pouvant être entraîné pour exécuter un mouvement oscillant commun, une règle de pression étant disposée respectivement avant chaque lame tandis qu'il est prévu entre chaque lame et la régie de pression (22) de la lame suivante, ainsi que le cas echéant avant la première règle de pression et après la dernière lame de chaque groupe de coupe, une régie de guidage (23) en contact avec la surface de mise en oeuvre du tronc d'arbre et qui est reliée au groupe de coupe correspondant (12, 13), caractérisé en ce qu'un (12) des groupes de coupe (12, 13) peut être réglé de facon fixe à un espacement déterminé de l'axe longitudinal du dispositif d'avancement (1) et le groupe de coupe opposé (13) peut être appliqué avec une pression définie contre le tronc (9) à mettre en oeuvre.

2. Appareillage selon la revendication 1, caractérisé en ce que les groupes de coupe (12, 13) sont disposés sur des chariots séparés (6), qui sont déplacables perpendiculairement à l'axe du dispositif d'avancement (1) et symétriquement par rapport à cet axe et en ce que le groupe de coupe (13) applicable avec une pression déterminée est de son côté guidé de manière à effectuer une course determinée par rapport à son chariot (6) perpendiculairement à l'axe du dispositif d'avancement (1) et est pourvu d'un entraînement d'application (15), qui s'appuie contre le chariot (6) associe.

3. Appareillage selon une des revendications 1 ou 2, caractérisé en ce que le groupe de coupe applicable (13) est guidé parallèlement dans son mouvement transversal.

4. Appareillage selon une des revendications 1 ou 2, caractérisé en ce que le groupe de coupe applicable est monté de façon à pouvoir pivoter autour d'un axe vertical de façon à garantir l'application d'une pression uniforme sur toute la longueur du groupe de coupe (13).

5. Appareillage selon une des revendications 1 à 4, caractérisé en ce que l'entraînement d'application (15) du groupe de coupe applicable (13) se compose d'un cylindre hydraulique ou pneumatique (16, 17).

6. Appareillage selon la revendication 5, caractérisé en ce que l'entraînement d'application (15) est commandé par un détecteur (11), qui réagit à la présence ou à l'absence d'un tronc (9) avant les groupes de coupe (12, 13).

7. Appareillage selon une des revendications 2 à 6, caractérisé en ce que les chariots (6) supportant les groupes de coupe (12, 13) sont pourvus respectivement avant les groupes de coupe (12, 13) de surfaces de guidage latéral additionnelles (10) pour le tronc d'arbre (9), qui sont agencées, indépendamment de la possibilité d'application d'un des groupes de coupe (13), pour permettre un réglage respectivement fixe symétriquement par rapport à l'axe du dispositif transporteur (1).

8. Appareillage selon la revendication 7, caractérisé en ce que des fraises (8) sont disposées en amont des surfaces de guidage additionnelles (10) en vue d'un surfaçage latéral du tronc (9).

9. Appareillage selon une des revendications 1 à 8, caractérisé en ce que les règles de pression (22) placées respectivement en amont des lames (21) sont disposées par rapport aux règles de guidage (23) en faisant saillie d'une distance déterminée en direction de l'axe longitudinal du dispositif d'avancement (1).
